# FASCICULE DE BREVET EUROPEEN

(11) **EP 1 953 779 B1**
(45) Date de publication et mention de la délivrance du brevet: **23.01.2013**
(21) Numéro de dépôt: 08356019.3
(22) Date de dépôt: 30.01.2008
(51) Int. Cl.: H01H 9/10, H01H 33/12

(54) **Interrupteur-sectionneur à fusible à verrouillage rapide**
Sicherunglasttrennschalter mit Schnellverschlusssicherung
Quick-locking fuse circuit breaker

(30) Priorité: 31.01.2007 FR 0700669
(43) Date de publication de la demande: 06.08.2008
(73) Titulaire: MERSEN France SB SAS, 69720 SAINT-BONNET-DE-MURE (FR)
(72) Inventeur: Adam, Véronique, 38290 Satolas et Bonce (FR); Birant, Jean-Luc, 69100 Villeurbanne (FR)
(74) Mandataire: Grand, Guillaume

(56) Documents cités:
- DE-A1- 19 734 233
- DE-U1- 29 714 133
- US-A- 1 785 290
- US-A- 3 474 373

## Description

L'invention a trait à un interrupteur-sectionneur de circuit électrique apte à recevoir un fusible de protection.

Par définition, un interrupteur-sectionneur remplit la fonction d'interrupteur en permettant de couper et de rétablir le passage du courant électrique dans le circuit sur lequel il est monté. Un interrupteur-sectionneur peut également isoler une section de ligne électrique pour permettre d'y accéder sans danger de rétablissement intempestif du passage du courant électrique par manipulation de l'interrupteur. La fonction de sectionneur consiste à empêcher tout passage du courant dans l'interrupteur même en cas de surtension. De plus, lorsqu'un tel interrupteur-sectionneur est muni d'un fusible, il permet de protéger le circuit électrique contre d'éventuels courts-circuits ou surcharges électriques.

EP-A-0 584 587 décrit un interrupteur-sectionneur à fusible apte à remplir correctement ces différentes fonctions et qui comprend un boîtier présentant à ses extrémités deux bornes pour sa connexion à deux sections de lignes électriques. Pour remplir sa fonction d'interrupteur, cet interrupteur-sectionneur est équipé d'un dispositif de commutation comprenant, notamment, une plaque de contact amovible sous l'effet d'une manette pivotante autour d'un axe. Dans sa partie médiane, le boîtier définit une cavité apte à recevoir un insert portant un fusible. Cette cavité présente, dans sa partie supérieure, une ouverture par laquelle peut être introduit l'insert à fusible, lorsque l'ouverture n'est pas recouverte par la manette, comme dans le cas de la figure 3 de EP-A-0 584 587.

Lorsqu'il est introduit dans la cavité en position d'enclenchement, l'insert à fusible relie électriquement les bornes entre elles, tout en remplissant la fonction de protection du circuit. A l'inverse, lorsque l'insert à fusible est ôté de la cavité, l'interrupteur est ouvert, le contact électrique entre les bornes ne peut pas être établi et l'interrupteur-sectionneur remplit alors sa fonction de sectionneur.

Pour atteindre sa position d'enclenchement du contact électrique, l'insert à fusible est vissé dans la cavité jusqu'à l'appui d'un pont de contact mobile sur un contact électriquement relié à l'une des bornes. Afin de déterminer si la position d'enclenchement est atteinte, c'est-à-dire si le contact électrique est effectivement établi, un cliquet est rabattu par un ressort de torsion contre l'insert à fusible, de façon à émettre un bruit témoignant de l'enclenchement de l'insert à fusible au fond de la cavité. De plus, le cliquet empêche de rabattre la manette pour fermer le dispositif de commutation tant que la plaque de contact et le contact sont disjoints.

L'interrupteur-sectionneur décrit dans EP-A-0 584 587 présente néanmoins des inconvénients qui en limitent les performances. En effet, le vissage et le dévissage de l'insert à fusible nécessitent des gestes précis et s'avèrent relativement longs, puisqu'il faut visser jusqu'à atteindre la position d'enclenchement du cliquet.

En outre, il est nécessaire de maîtriser avec précision les dimensions des filetages et de lubrifier les filetages pour minimiser l'effort de serrage. Par ailleurs, il n'est pas aisé pour un opérateur de déterminer rapidement si l'insert à fusible est ou non suffisamment vissé pour établir le contact électrique. En effet, le bruit émis par le cliquet heurtant l'insert à fusible est difficilement audible, en particulier dans un environnement industriel bruyant.

US-3 474 373 décrit un interrupteur-sectionneur de ligne électrique comprenant un boîtier avec deux bornes et un commutateur pour couper et rétablir le passage du courant. Le boîtier définit une cavité ouverte pour recevoir un insert à fusibles. Les deux ergots pour la fixation de l'insert dans la cavité ne permettent pas un verrouillage simple ni efficace de l'insert dans le boîtier. En effet, le mouvement de l'insert n'est pas guidé de façon précise et il n'est pas prévu de moyens spécifiques pour assurer son maintien en position de contact.

La présente invention vise notamment à remédier à ces inconvénients en proposant un interrupteur-sectionneur où l'on peut mettre en place l'insert à fusible de manière simple, rapide et certaine.

A cet effet, l'invention concerne un interrupteur-sectionneur de ligne électrique comprenant un boîtier comportant deux bornes, aptes à recevoir des sections de lignes électriques, ainsi qu'un dispositif de commutation apte à couper et à rétablir le passage d'un courant électrique entre les bornes, le boîtier définissant une cavité ouverte et étant apte à recevoir un insert à fusible, la cavité étant définie, près de son ouverture, par une paroi solidaire du boîtier et destinée à guider l'insert à fusible vers la cavité, le boîtier comportant un premier organe de contact, positionné au fond de la cavité et relié électriquement à l'une des bornes, ainsi qu'un deuxième organe de contact positionné entre l'ouverture et le premier organe de contact et relié électriquement à l'autre borne,
caractérisé en ce qu'il comprend des moyens de verrouillage rapide de l'insert à fusible par vissage de l'insert à fusible limité à une révolution partielle d'angle inférieur ou égal à 270°, l'insert à fusible étant apte à relier électriquement les premier et deuxième organes de contact lorsqu'il est en position verrouillée, et en ce que les moyens de verrouillage comportent au moins un ergot solidaire de l'insert à fusible et au moins une rainure de réception dudit ergot, en ce que la paroi présente une forme globalement cylindrique à base partiellement circulaire et les moyens de verrouillage rapide comprennent deux ergots et deux rainures comportant chacune une rampe hélicoïdale s'étendant sur une partie limitée de la paroi et débouchant au niveau de l'ouverture de la cavité, chaque rainure étant apte à guider l'un des ergots lors de son introduction dans la cavité, au moins l'une des rainures se terminant par un siège présentant un retrait vers l'ouverture par rapport à la rampe correspondante et contre lequel est maintenu l'ergot correspondant au moyen d'un organe élastique exerçant un effort tendant à repousser l'insert à fusible selon l'axe de la paroi et en direction de l'ouverture.

En d'autres termes, le fusible permet le passage du courant lorsque l'insert est verrouillé dans le boîtier par un vissage bref, de type quart-de-tour ou équivalent. Les rainures à rampes hélicoïdales permettent un guidage précis du mouvement de l'insert dans la cavité et le siège en retrait terminant l'une de ces rampes assure un maintien ferme de l'insert dans la cavité, donc son verrouillage dans le boîtier.

Selon d'autres caractéristiques avantageuses de l'invention :
- le deuxième organe de contact est monté fixe entre le premier organe de contact et les rainures, et l'insert à fusible présente une languette en matériau électriquement conducteur connectée au fusible et apte à entrer en contact avec le deuxième organe de contact lorsque l'insert à fusible est en position verrouillée ;
- chaque rainure présente un méplat prolongeant la rampe ;
- le deuxième organe de contact est agencé sur la périphérie de la cavité et l'interrupteur-sectionneur comprend au moins une nervure de protection réalisée en matériau électriquement isolant et recouvrant partiellement le deuxième organe de contact ;
- il comprend deux nervures de protection globalement planes et parallèles entre elles et le deuxième organe de contact comprend une portion destinée à établir le contact avec la languette et positionnée entre les deux nervures de façon à définir un logement pour la languette ;
- le pas de vis des rampes est orienté à droite et les deux rainures s'étendent de façon sensiblement symétrique par rapport à l'axe de la paroi ;
- la partie de la paroi est limitée à un angle compris entre 85° et 105°, de façon à réaliser une révolution partielle sur environ un quart-de-tour ;
- la partie de la paroi est limitée à un angle compris entre 160° et 200°, de façon à réaliser une révolution partielle sur environ un demi-tour ;
- le pas de l'hélice est déterminé de sorte que la hauteur de l'hélice selon l'axe de la paroi est comprise entre 2 et 6 mm ;
- chaque rampe débouche sur l'ouverture par l'intermédiaire d'une rainure rectiligne et parallèle à l'axe de la paroi ;
- l'insert à fusible comporte un capuchon présentant une surface externe de forme cylindrique à base circulaire d'où s'étendent les ergots, le capuchon présentant un moyen de repérage symétrique par rapport à un plan comprenant l'axe de la surface externe et le boîtier comporte un repère fixe positionné de manière à témoigner de la position verrouillée de l'insert à fusible dans le boîtier par son alignement avec le moyen de repérage ;
- l'ouverture est en forme de disque co-axial à l'axe de la paroi prolongé par une région délimitée par deux parois, non circulaires et parallèles à l'axe de la paroi, la languette présentant une superficie inférieure à celle de la région et remplissant la fonction de détrompeur lors de l'introduction de l'insert à fusible dans la cavité.

L'invention sera mieux comprise et d'autres avantages de celle-ci apparaîtront aussi à la lumière de la description qui va suivre d'un interrupteur-sectionneur conforme à l'invention, donnée uniquement à titre d'exemple et faite en référence aux dessins annexés dans lesquels :
- la figure 1 est une vue en perspective partielle d'un interrupteur-sectionneur conforme à l'invention dans une position où le circuit électrique est ouvert et l'insert à fusible retiré ;
- la figure 2 est une vue en perspective partielle de l'interrupteur-sectionneur de la figure 1 dans une position intermédiaire ;
- la figure 3 est une vue en perspective de l'interrupteur sectionneur de la figure 1 dans une position où le circuit électrique est ouvert mais où l'insert à fusible est en position de connexion ;
- la figure 4 est une vue à plus grande échelle d'un détail de l'interrupteur-sectionneur de la figure 1 ;
- la figure 5 est une vue de dessus de l'interrupteur-sectionneur des figures 1 à 4 dans sa position illustrée par la figure 2 ;
- la figure 6 est une vue de dessus d'un détail de l'interrupteur-sectionneur ;
- la figure 7 est une vue en perspective par l'intérieur de la moitié du boîtier de l'interrupteur-sectionneur dont la trace est représentée en traits mixtes sur la figure 1 ;
- la figure 8 est une vue éclatée de l'insert à fusible.

L'interrupteur-sectionneur illustré par la figure 1 comprend un boîtier 1 globalement en forme de parallélépipède droit, dont les extrémités longitudinales selon l'axe X d'un repère orthogonal X-Y-Z logent respectivement une borne amont 2 et une borne aval 3. Les termes amont et aval sont choisis par référence au sens arbitraire d'un courant susceptible de transiter dans l'interrupteur-sectionneur et symbolisé par une flèche I sur les figures 1 à 3, 5 et 7. Sur la figure 1, seule une moitié 1A du boîtier 1 est représentée en traits pleins pour mieux visualiser sa composition interne. Son autre moitié 1 B est représentée, à la figure 1, par sa trace en traits mixtes, et à la figure 7 en perspective. Les bornes 2 et 3 sont montées fixes par rapport au boîtier 1 et coopèrent chacune avec une vis de contact 2A ou 3A apte à comprimer une voire deux terminaison(s) de ligne(s) électrique(s) L₂ et L₃, représentées en traits mixtes, au sein d'un logement 2B ou 3B. Au sein des logements 2B et 3B, les terminaisons des sections L₂ et L₃ sont mises en contact respectivement avec une lamelle de contact amont 4 et une lamelle de contact aval 5.

Dans sa partie médiane, le boîtier 1 définit une cavité 10 apte à recevoir un insert 20 comportant un fusible 21. Pour l'introduction de l'insert 20 dans la cavité 10, cette dernière présente une ouverture supérieure 9. Les termes supérieur et inférieur, haut et bas ou horizontal et vertical sont employés ici en référence à la position de l'interrupteur-sectionneur représenté sur les figures 1 à 3 et 7 et à un axe vertical ascendant Z.

La partie aval du boîtier 1 loge un dispositif de commutation destiné à remplir la fonction d'interrupteur, c'est-à-dire à couper ou à rétablir le passage du courant I dans la ligne électrique. Le dispositif de commutation comprend notamment une manette 8A montée pivotante par rapport au boîtier 1 autour d'un axe Y₈-Y'₈ parallèle à l'axe Y. La manette 8A permet d'interrompre le passage du courant I agissant sur un levier 8B représenté uniquement à la figure 7 qui fait coulisser vers le bas un pont de contact 7 de façon à le séparer de la lamelle aval 5 et d'une lamelle intermédiaire 6. Sur les figures 1 à 3, la manette 8A est représentée dans la position d'ouverture du circuit. La flèche symbolisant le courant I est donc représentée en traits pointillés, car le courant I ne passe pas. Un ressort 7A exerce un effort vertical ascendant de rappel du pont 7 vers les lamelles 5 et 6. Ainsi, lorsque la manette 8A est rabattue sur la partie supérieure du boîtier 1, le contact est rétabli et le courant I peut circuler depuis la lamelle intermédiaire 6 vers la lamelle aval 5. Le fonctionnement du dispositif de commutation n'est pas décrit plus en détail ici, car il est semblable à celui décrit par EP-A-0 584 587.

La lamelle intermédiaire 6 est positionnée au fond de la cavité 10. La lamelle 6 est montée mobile par rapport au boîtier 1 sensiblement selon l'axe Z. En l'occurrence, elle peut coulisser vers le bas lorsqu'elle est poussée par le fusible 21 arrivant au fond de la cavité 10 et elle est repoussée vers l'ouverture 9 par la force de rappel exercée par un organe élastique 6A, lorsque l'insert 20 est extrait de la cavité 10. En l'occurrence, l'organe élastique de rappel est constitué par un ressort 6A.

Au voisinage de son ouverture 9, la cavité 10 est définie par une paroi globalement cylindrique 11 réalisée dans le boîtier 1 ou dans une pièce solidaire du boîtier 1. La paroi 11 est destinée à guider avec un jeu fonctionnel l'insert 20, lors de son introduction dans la cavité 10. La paroi 11 présente une forme composée d'un cylindre à base circulaire jouxtant un prisme à base triangulaire et s'étendant selon un axe Z₁₁-Z'₁₁ parallèle à l'axe Z. La paroi 11 comprend une partie 11A en forme de portion de cylindre ménagée dans la moitié 1A du boîtier 1, ainsi qu'une autre partie 11 B en forme de demi-cylindre ménagé dans la moitié 1 B. La base de la paroi 11 est définie par l'ouverture 9 qui est en forme de disque dont un quart est prolongé par une région triangulaire 19. La région 19 est ici en forme de triangle rectangle isocèle délimité par deux parois 11A1 et 11A2 planes, parallèles à l'axe Z₁₁-Z'₁₁ et visibles notamment sur la figure 5.

Comme le montrent les figures 1, 4 et 6, l'interrupteur-sectionneur comprend deux rainures 12 et 13 comportant chacune une rampe 12A ou 13A de forme hélicoïdale. Ces rampes hélicoïdales 12A et 13A s'étendent chacune sur une partie de la paroi 11 limitée à un angle α de l'ordre de 95° visible sur la figure 5. Cet angle α correspond à une révolution d'environ un quart-de-tour, si bien qu'il est compris entre 85° et 105°. Chaque rainure 12 ou 13 débouche dans sa partie supérieure sur l'ouverture 9 par l'intermédiaire d'une rainure 14 ou 15 rectiligne et parallèle à l'axe Z₁₁-Z'₁₁. Dans la partie inférieure, la rainure 13 se termine par un siège 18 de profil rectangulaire.

Dans la rainure 13, comme il ressort plus particulièrement de la figure 4, la jonction entre la rampe hélicoïdale 13A et le siège 18 est réalisée par un méplat 16 suivi d'une courte rampe terminale 17 aboutissant sur le siège 18 et dirigée vers le haut, contrairement à la rampe hélicoïdale 13A. Le pas de l'hélice définissant les rampes hélicoïdales est déterminé pour obtenir une course C en translation verticale comprise entre 2 et 6 mm et valant en l'occurrence 3,5 mm. Le retrait du siège 18, c'est-à-dire la distance verticale d séparant le méplat 16 du sommet du siège 18, peut être de l'ordre de 1 mm.

A l'instar de la rainure 13, la rainure 12 présente une rampe hélicoïdale 12A, puis un méplat 16. La section orthogonale de chaque rainure 12 ou 13 est rectangulaire.

A la différence de la rainure 13, la rainure 12 ne présente pas de siège, mais débouche simplement dans le volume prismatique défini par l'ouverture 19 et par l'axe Z₁₁-Z'₁₁. Néanmoins la rainure 12 pourrait également présenter un siège, en fonction des géométries sélectionnées pour le boîtier et pour l'insert.

Les rainures 12 et 13 sont ainsi aptes à guider chacune un ergot 23 ou 24 solidaire de l'insert 20 à fusible 21. Dans la mesure où les rainures 12 et 13 s'étendent symétriquement par rapport à l'axe Z₁₁-Z'₁₁, les ergots 23 et 24 sont disposés de façon diamétralement opposée par rapport à un axe Z₂₀-Z'₂₀ selon lequel s'étend l'insert 20.

Les rampes 12A et 13A s'appuient sur une hélice dextre. Le pas de vis qu'elles constituent est donc orienté à droite. Par conséquent, pour être introduit dans la cavité 10 ou pour en être extrait, l'insert 20 doit être respectivement vissé ou dévissé d'un quart-de-tour. L'extrémité interne ou inférieure de la rainure 12 s'évase de manière à former le siège 18 dont le sommet 18A est situé, par rapport au fond du boîtier 1 opposé à l'ouverture 9, à une altitude supérieure à celle du point le plus bas 13D de la rampe 13A. Les adjectifs interne et externe sont employés par référence à la cavité 10 et au boîtier 1. En d'autres termes, le sommet 18A est en retrait vers le haut par rapport au point interne extrême de la rampe 13A de la rainure 13.

Lorsque l'insert 20 est vissé à fond dans les rainures 12 et 13, l'ergot 23 est logé au sein du siège 18 dans lequel il est maintenu par le ressort 6A qui exerce un effort vertical ascendant sur l'insert 20 par l'intermédiaire du contact 6. Les rainures 12 et 13, les ergots 23 et 24 et le ressort 6A constituent donc des moyens de verrouillage rapide, par vissage à quart-de-tour, de l'insert 20 dans le boîtier 1.

Dans cette position terminale d'enclenchement, le pôle inférieur 21A du fusible 21 touche la lamelle 6. Il peut alors être électriquement relié à la lamelle aval 4 dans le cas où le pont 7 établit l'interconnexion après commutation en position fermée de la manette 8A et du levier 8B.

L'insert 20 comporte un capuchon 22 en matériau électriquement isolant maintenant la cartouche fusible 21 de façon amovible. En effet, lorsque le fusible 21 a fondu après avoir protégé la ligne électrique contre un court-circuit ou une surcharge électrique, la cartouche doit pouvoir être ôtée et remplacée pour rétablir le passage du courant I dans la ligne électrique. Pour cela, la partie supérieure du fusible 21 peut être enchâssée par fixation élastique au sein d'une zone de réception non représentée du capuchon 22. Le fusible 21 et son capuchon 22 s'étendent selon l'axe Z₂₀-Z'₂₀ qui est parallèle à l'axe Z lorsque l'insert 20 est introduit dans la cavité 10.

Le capuchon 22 présente une surface externe globalement cylindrique 22A à base circulaire, de manière à être guidé par la paroi 11. L'insert 20 porte les deux ergots 23 et 24 en saillie par rapport au capuchon 22 et diamétralement opposés par rapport à l'axe Z₂₀-Z'₂₀, ce qui leur permet de s'engager simultanément dans les rampes hélicoïdales 12A et 13A.

L'insert 20 présente en outre une languette de contact 25 réalisée en un matériau électriquement conducteur. La languette 25 s'étend dans un plan perpendiculaire à l'axe Z₂₀-Z'₂₀ en saillie par rapport à la surface externe de l'insert 20. La languette 25 est orientée selon un angle β d'environ 45° par rapport à l'axe diamétral reliant les ergots 23 et 24. La pièce 26 formant la languette 25 est pliée et agencée dans le capuchon 22 de manière à entrer en contact avec le pôle supérieur 21 B visible à la figure 8 du fusible 21 lorsqu'il est recouvert par le capuchon 22. Le pôle inférieur 21A du fusible 21 est susceptible d'être relié électriquement à la borne aval 3 et le pôle supérieur du fusible 21 à la borne amont 2.

Pour établir le contact avec la languette 25, la lamelle amont 4 comporte une portion 4A plane s'étendant à proximité de la cavité 10 et en forme de rectangle sectionné au quart par un segment circulaire. Dans la direction verticale, la portion 4A se trouve située entre la lamelle 6 et l'ouverture 9. Plus précisément, la portion 4A se trouve à une altitude inférieure à celles du bas de la paroi 11 et des rainures 12 et 13.

La géométrie et la position de la portion 4A sont déterminées de façon à établir le contact avec la languette 25, lorsque l'insert 20 est introduit dans la cavité 10 et que ses ergots 23 et 24 sont vissés à fond dans les rainures 12 et 13, respectivement jusque dans le siège 18 et le prisme triangulaire. En l'occurrence, l'extrémité de la portion 4A se trouve en porte-à-faux dans la périphérie de la cavité 10 et présente une forme sensiblement cylindrique inscrite sur le prolongement fictif du cylindre formant la paroi 11. Une telle forme ne fait donc pas obstacle à l'introduction de l'insert 20 ni, en particulier, au passage du capuchon 22 et de la languette 25.

Les dimensions de la languette 25 et de la portion 4A correspondante sont sélectionnées en fonction du calibre thermique de l'interrupteur-sectionneur, c'est-à-dire de manière à obtenir une superficie et une section suffisante pour le passage du courant sans risquer la détérioration des pièces en contact.

Comme le montre la figure 7, le boîtier 1 comporte une nervure de protection 10A positionnée de manière à recouvrir les faces supérieure et interne de la portion 4A. Une telle nervure 10A est réalisée en matériau électriquement isolant et elle est solidaire du boîtier 1. Elle permet de masquer la portion 4A afin d'empêcher un contact accidentel avec le doigt d'un opérateur passant à travers l'ouverture 9, pour le cas où la section amont L₂ de la ligne électrique est directement reliée à un générateur de courant maintenu sous tension.

De plus, le boîtier 1 présente une seconde nervure 10C de protection disposée parallèlement à la nervure 10A et sous celle-ci, de façon à empêcher un contact accidentel entre la portion 4A et le doigt se repliant vers le haut d'un opérateur. La portion 4A et la nervure 10C ménagent un espace 10B apte à loger la languette 25. Lorsque l'insert 20 est en position verrouillée symbolisée par la lettre F à la figure 5 et correspondant à la position illustrée par la figure 3, la languette 25 se trouve donc encadrée dessus et dessous par la portion 4A et les nervures 10A et 10C. Lorsque le boîtier 1 est issu du moulage d'un matériau électriquement isolant, les nervures 10A et 10C peuvent par exemple être constituées d'ailes horizontales moulées depuis l'une des parois latérales du boîtier 1 dans la cavité 10.

Pour mettre en place l'insert 20 muni de son fusible 21 dans la cavité 10, il faut donc le visser dans le boîtier 1 suivant une révolution à quart-de-tour pour amener la languette 25 au contact de la portion 4A. Pour cela, il faut tout d'abord présenter, face à l'ouverture 9, la partie inférieure du fusible 21, puis l'introduire au sein du volume globalement cylindrique défini par la paroi 11. Il faut ensuite présenter la languette 25 en face de la région triangulaire 19 correspondante de l'ouverture 9. La languette 25 est alors en position ouverte ou sectionnée symbolisée par la lettre O à la figure 5, correspondant à la position illustrée par la figure 2.

La présence de la languette 25 en saillie par rapport à la face externe de l'insert 20 constitue un moyen de détrompage imposant un sens de montage unique de l'insert 20 dans le boîtier 1. Pour pouvoir être engagée dans la région 19, la languette 25 présente une superficie inférieure à celle de l'ouverture ou région 19.

Les ergots 23 et 24 sont ensuite engagés respectivement dans les rainures d'entrée 14 et 15 avant d'aborder les rampes hélicoïdales 12A et 13A. L'opérateur doit alors tourner l'insert 20 pour lui imprimer un mouvement hélicoïdal, dans le sens de la flèche H à la figure 3, guidé par les rainures 12 et 13. Au cours de ce mouvement H, l'insert 20 accoste le contact intermédiaire 6 par le biais du pôle inférieur 21A. Le contact 6 constitue donc le premier organe de contact électrique touché par l'insert 20.

Lorsque l'opérateur continue à déplacer l'insert 20 vers le bas, il commence alors à comprimer le ressort 6A par l'intermédiaire du premier organe de contact 6. Arrivé à l'extrémité inférieure des rampes hélicoïdales, les ergots 23 et 24 s'engagent contre les méplats 16 grâce auxquels le mouvement de l'insert 20 devient une révolution pure, sans translation. Les méplats 16 correspondent aux points les plus bas atteints par les ergots 23 et 24, où le ressort 6A est le plus comprimé.

Une révolution supplémentaire de l'insert 20 fait ensuite remonter l'ergot 24 le long de la rampe terminale 17 jusqu'au siège 18 situé en retrait vertical par rapport au point le plus bas 13D de l'hélice, c'est-à-dire par rapport à l'altitude des méplats 16. Il en va de même au niveau de l'ergot 23 et de la rampe 12, l'ergot 23 parvenant alors au-dessous de la région 19. Le ressort 6A se détend alors légèrement tout en maintenant le contact entre la lamelle 6 et le pôle inférieur 21A.

Au fur et à mesure de la révolution de l'insert 20, la languette 25 vient se placer en regard de la portion 4A de la lamelle amont 4. Lors du guidage de l'ergot 24 par la rampe terminale 17, l'insert 20 remonte légèrement, si bien que la languette 25 accoste la face inférieure de la portion 4A établissant ainsi la conduction électrique entre le pôle supérieur 21 B du fusible 21 et la lamelle amont 4. Cette dernière constitue donc chronologiquement le deuxième organe de contact électrique touché par l'insert 20. Le ressort 6A exerce alors un effort dirigé vers le haut sur la lamelle 6, donc sur le pôle inférieur 21A. Le fusible 21 transmet cet effort à la languette 25 qui est maintenue en contact avec la portion 4A par une pression assurant une superficie d'interface électrique importante, minimisant ainsi l'échauffement des pièces conductrices.

En revanche, le ressort 6A n'est pas destiné à exercer l'effort sur les ergots 23 et 24, qui, en l'occurrence, demeurent exempts de contraintes mécaniques lorsqu'ils occupent leurs positions terminales respectives au sein des rainures 13 et 12. Les ergots 23 et 24 flottent ainsi au niveau du siège 18 et du volume prismatique triangulaire.

Ainsi, lorsque l'insert 20 est en place au fond de la cavité 10, le fusible 21 relie électriquement le premier organe 6 au deuxième organe 4. De plus, lorsque la manette 8A est rabattue sur le boîtier 1 fermant ainsi le circuit électrique, la lamelle 6 est électriquement reliée à la lamelle aval 5 par l'intermédiaire du pont 7, ce qui permet le passage du courant I à travers l'interrupteur-sectionneur.

Lorsque l'opérateur souhaite isoler la ligne électrique où est montée l'interrupteur-sectionneur, il doit d'abord relever la manette 8A coupant le courant I de façon à accéder à l'insert 20. Il doit ensuite dévisser d'un quart-de-tour l'insert 20 pour l'extraire de la cavité 10. Pour cela, la partie supérieure du capuchon 22 présente deux zones de préhension 22B et 22C symétriques par rapport au plan vertical médian et grâce auquel l'opérateur peut saisir et manipuler l'insert 20. Lorsque ce dernier est ôté de la cavité 10, la ligne électrique L₂-L₃ sur laquelle est monté l'interrupteur-sectionneur est effectivement isolée, sans risque de rétablissement intempestif du courant I.

Au lieu d'un quart-de-tour, on peut prévoir la fixation de l'insert 20 dans le boîtier 1 au moyen d'un verrouillage rapide à demi-tour, c'est-à-dire selon une course angulaire limitée à un angle compris entre 160° et 200°.

Une fois la ligne isolée, l'opérateur peut, le cas échéant, remplacer le fusible 21. La fixation élastique de ce dernier dans le réceptacle du capuchon 22 peut être réalisée au moyen d'une lamelle de contact pliée de façon à se conformer à une portion substantielle de la circonférence interne du réceptacle du capuchon 22. La lamelle peut être surmoulée, soudée ou accrochée par coincement dans le capuchon 22.

Par ailleurs, la face supérieure 22D du capuchon 22 présente une géométrie symétrique par rapport au plan médian vertical. Cette face 22D globalement en forme de rectangle horizontal peut ainsi être alignée par l'opérateur face à un repère fixe 1C prévu sur le boîtier 1 pour témoigner de manière certaine de la mise en place effective et complète de l'insert 20 en position verrouillée F dans la cavité 10. En d'autres termes, l'opérateur constate visuellement que le contact est établi grâce au fusible 21 lorsqu'il a aligné la face 22D et le repère 1C, sans avoir besoin d'entendre un déclic. La mise en place de l'insert 20 est donc particulièrement rapide et intuitive pour un opérateur. Ceci constitue un avantage essentiel lorsque l'opérateur doit mettre en place un nombre élevé d'inserts à fusibles.

De plus, l'interrupteur-sectionneur peut comprendre un dispositif de verrouillage non représenté empêchant l'opérateur de rabattre la manette 8A en position fermée lorsque le contact n'est pas établi, c'est-à-dire lorsque l'insert 20 à fusible 21 n'est pas lui-même en position fermée F.

Ce dispositif de verrouillage peut être construit de façon analogue à celui décrit par EP-A-0 584 587, avec palette et ressort de torsion et adapté à la configuration de l'objet de l'invention.

Le fond de la cavité 10 peut aussi être muni d'un système de blocage pour y retenir de façon inamovible une rondelle de détrompage dont le diamètre interne correspond aux dimensions externes du pôle inférieur 21A d'un fusible 21 adapté au calibre thermique dévolu à l'interrupteur-sectionneur, comme le décrit EP-A-0 584 587.

Dans l'exemple des figures, les lamelles de contact 6, d'une part, et 4 et 5, d'autre part, sont formées par des lames pliées respectivement en Ω et en Z droit. Cependant, ces contacts peuvent présenter des nombres ou géométries différents, sans pour autant sortir du cadre de cette invention.

## Revendications

1. Interrupteur-sectionneur de ligne électrique (L₂-L₃) comprenant un boîtier (1) comportant deux bornes (2, 3), aptes à recevoir des sections de lignes électriques (L₂, L₃), ainsi qu'un dispositif de commutation (7, 7A, 8A, 8B) apte à couper et à rétablir le passage d'un courant électrique (I) entre les bornes (2, 3), le boîtier (1) définissant une cavité (10) ouverte (9) et étant apte à recevoir un insert (20) à fusible (21), la cavité (10) étant définie, près de son ouverture (9), par une paroi (11) solidaire du boîtier (1) et destinée à guider l'insert (20) à fusible (21) vers la cavité (10), le boîtier (1) comportant un premier organe de contact (6), positionné au fond de la cavité (10) et relié électriquement à l'une des bornes (3), ainsi qu'un deuxième organe de contact (4) positionné (4A) entre l'ouverture (9) et le premier organe de contact (6) et relié électriquement à l'autre borne (2), interrupteur-sectionneur comprenant des moyens de verrouillage rapide de l'insert (20) à fusible (21) par vissage de l'insert (20) à fusible (21) limité à une révolution partielle d'angle (α) inférieur ou égal à 270°, l'insert (20) à fusible (21) étant apte à relier électriquement les premier (6) et deuxième (4) organes de contact lorsqu'il est en position verrouillée (F), et les moyens de verrouillage comportent au moins un ergot (23, 24) solidaire de l'insert (20) à fusible (21) et au moins une rainure (12, 13) de réception dudit ergot, la paroi (11) présente une forme globalement cylindrique (Z₁₁-Z'₁₁) à base (9) partiellement circulaire et les moyens de verrouillage rapide comprennent deux ergots (23, 24) et deux rainures (12, 13) comportant chacune une rampe (12A, 13A) hélicoïdale s'étendant sur une partie limitée (α) de la paroi (11) et débouchant au niveau de l'ouverture (9) de la cavité (10), chaque rainure (12, 13) étant apte à guider l'un des ergots (23, 24) lors de son introduction dans la cavité (10), **caractérisé en ce que** au moins l'une des rainures (13) se termine par un siège (18) présentant un retrait (18A) vers l'ouverture (9) par rapport à la rampe (13A) correspondante et contre lequel est maintenu l'ergot (23, 24) correspondant au moyen d'un organe élastique (6A) exerçant un effort tendant à repousser l'insert (20) à fusible (21) selon l'axe (Z₁₁-Z'₁₁) de la paroi (11) et en direction de l'ouverture (9).

2. Interrupteur-sectionneur selon la revendication 1, **caractérisé en ce que** le deuxième organe de contact (4) est monté fixe entre le premier organe de contact (6) et les rainures (12, 13), et **en ce que** l'insert (20) à fusible (21) présente une languette (25) en matériau électriquement conducteur connectée au fusible (21) et apte à entrer en contact avec le deuxième organe de contact (4) lorsque l'insert (20) à fusible (21) est en position verrouillée (F).

3. Interrupteur-sectionneur selon l'une des revendications 1 à 2, **caractérisé en ce que** chaque rainure (12, 13) présente un méplat (16) prolongeant la rampe (12A, 13A).

4. Interrupteur-sectionneur selon l'une des revendications précédentes, **caractérisé en ce que** le deuxième organe de contact (4) est agencé (4A) sur la périphérie de la cavité (10) et **en ce que** l'interrupteur-sectionneur comprend au moins une nervure (10A) de protection réalisée en matériau électriquement isolant et recouvrant partiellement le deuxième organe de contact (4).

5. Interrupteur-sectionneur selon.les revendications 2 et 4, **caractérisé en ce qu'**il comprend deux nervures de protection (10A, 10C) globalement planes (X-Y) et parallèles entre elles et **en ce que** le deuxième organe de contact (4) comprend une portion (4A) destinée à établir le contact avec la languette (25) et positionnée entre les deux nervures (10A, 10C) de façon à définir un logement (10B) pour la languette (25).

6. Interrupteur-sectionneur selon l'une des revendications précédentes, **caractérisé en ce que** le pas de vis des rampes (12A, 13A) est orienté (H) à droite et **en ce que** les deux rainures (12, 13) s'étendent de façon sensiblement symétrique par rapport à l'axe (Z₁₁-Z'₁₁) de la paroi (11).

7. Interrupteur-sectionneur selon l'une des revendications précédentes, **caractérisé en ce que** la partie de la paroi (11) est limitée à un angle (α) compris entre 85° et 105°, de façon à réaliser une révolution partielle sur environ un quart-de-tour.

8. Interrupteur-sectionneur selon l'une des revendications 2 à 6, **caractérisé en ce que** la partie de la paroi (11) est limitée à un angle (α) compris entre 160° et 200°, de façon à réaliser une révolution partielle sur environ un demi-tour.

9. Interrupteur-sectionneur selon l'une des revendications précédentes, **caractérisé en ce que** le pas de l'hélice est déterminé de sorte que la hauteur (C) de l'hélice selon l'axe (Z₁₁-Z'₁₁) de la paroi (11) est comprise entre 2 et 6 mm.

10. Interrupteur-sectionneur selon l'une des revendications précédentes, **caractérisé en ce que** chaque rampe (12A, 13A) débouche sur l'ouverture (9) par l'intermédiaire d'une rainure (14, 15) rectiligne et parallèle à l'axe (Z₁₁-Z'₁₁) de la paroi (11).

11. Interrupteur-sectionneur selon l'une des revendications précédentes, **caractérisé en ce que** l'insert (20) à fusible (21) comporte un capuchon (22) présentant une surface externe (22A) de forme cylindrique à base circulaire d'où s'étendent les ergots (23, 24), le capuchon (22) présentant un moyen de repérage (22D) symétrique par rapport à un plan comprenant l'axe (Z₂₀-Z'₂₀) de la surface externe (22A) et **en ce que** le boîtier (1) comporte un repère fixe (1C) positionné de manière à témoigner de la position verrouillée (F) de l'insert (20) à fusible (21.) dans le boîtier (1) par son alignement avec le moyen de repérage (22D).

12. Interrupteur-sectionneur selon l'une des revendications précédentes, **caractérisé en ce que** l'ouverture (9) est en forme de disque co-axial à l'axe (Z₁₁-Z'₁₁) de la paroi (11) prolongé par une région (19) délimitée par deux parois (11A1, 11A2), non circulaires et parallèles à l'axe (Z₁₁-Z'₁₁) de la paroi (11), la languette (25) présentant une superficie inférieure à celle de la région (19) et remplissant la fonction de détrompeur lors de l'introduction de l'insert (20) à fusible (21) dans la cavité (10).

## Claims

1. Circuit-breaker/disconnector for an electric power line (L₂-L₃), including a casing (1) having two terminals (2, 3) which are suitable to receive sections of electric power lines (L₂, L₃), as well as a switching device (7, 7A, 8A, 8B) which is suitable to cut off and to re-establish the passage of an electric current (I) between the terminals (2, 3), the casing (1) defining an open cavity (10) and being suitable to receive an insert (20) with fuse (21), the cavity (10) being defined, close to its opening (9), by a wall (11) which is integral with the casing (1) and intended to guide the insert (20) with fuse (21) towards the cavity (10), the casing (1) having a first contact member (6) positioned at the bottom of the cavity (10) and electrically connected to one of the terminals (3), as well as a second contact member (4) positioned (4A) between the opening (9) and the first contact member (6) and electrically connected to the other terminal (2), the circuit-breaker/disconnector including means for rapid locking of the insert (20) with fuse (21) by screwing of the insert (20) with fuse (21) limited to a partial revolution by angle (α) less than or equal to 270°, the insert (20) with fuse (21) being suitable to connect electrically the first (6) and second (4) contact members when it is in the locked position (F), and the locking means have at least one lug (23, 24) which is integral with the insert (20) with fuse (21) and at least one slot (12, 13) for receiving said lug, the wall (11) has a shape which is cylindrical overall (Z₁₁-Z'₁₁), with a partly circular base (9), and the rapid-locking means include two lugs (23, 24) and two slots (12, 13) each having a helical ramp (12A, 13A) extending over a limited part (α) of the wall (11) and emerging in the region of the opening (9) of the cavity (10), each slot (12, 13) being suitable to guide one of the lugs (23, 24) at the time of its introduction into the cavity (10), **characterised in that** at least one of the slots (13) is terminated by a seat (18) which has a recess (18A) towards the opening (9) in relation to the corresponding ramp (13A) and against which the corresponding lug (23, 24) is retained by means of an elastic member (6A) exerting a stress tending to push the insert (20) with fuse (21) back along the axis (Z₁₁-Z'₁₁) of the wall (11) and in the direction of the opening (9).

2. Circuit-breaker/disconnector according to Claim 1, **characterised in that** the second contact member (4) is permanently mounted between the first contact member (6) and the slots (12, 13), and **in that** the insert (20) with fuse (21) exhibits a tab (25) made of electrically conductive material, which is connected to the fuse (21) and suitable to come into contact with the second contact member (4) when the insert (20) with fuse (21) is in the locked position (F).

3. Circuit-breaker/disconnector according to either of Claims 1 to 2, **characterised in that** each slot (12, 13) exhibits a flat part (16) extending the ramp (12A, 13A).

4. Circuit-breaker/disconnector according to one of the preceding claims, **characterised in that** the second contact member (4) is arranged (4A) on the periphery of the cavity (10), and **in that** the circuit-breaker/disconnector includes at least one protective rib (10A) produced from electrically insulating material and partially covering the second contact member (4).

5. Circuit-breaker/disconnector according to Claims 2 and 4, **characterised in that** it includes two mutually parallel protective ribs (10A, 10C) which are planar (X-Y) overall, and **in that** the second contact member (4) includes a portion (4A) which is intended to establish contact with the tab (25) and which is positioned between the two ribs (10A, 10C) so as to define a compartment (10B) for the tab (25).

6. Circuit-breaker/disconnector according to one of the preceding claims, **characterised in that** the screw thread of the ramps (12A, 13A) is oriented (H) to the right, and **in that** the two slots (12, 13) extend in substantially symmetrical manner in relation to the axis (Z₁₁-Z'₁₁) of the wall (11).

7. Circuit-breaker/disconnector according to one of the preceding claims, **characterised in that** the part of the wall (11) is limited to an angle (α) between 85° and 105° so as to implement a partial revolution over about a quarter-turn.

8. Circuit-breaker/disconnector according to one of Claims 2 to 6, **characterised in that** the part of the wall (11) is limited to an angle (α) between 160° and 200° so as to implement a partial revolution over about a half-turn.

9. Circuit-breaker/disconnector according to one of the preceding claims, **characterised in that** the pitch of the helix is determined in such a way that the height (C) of the helix along the axis (Z₁₁-Z'₁₁) of the wall (11) is between 2 mm and 6 mm.

10. Circuit-breaker/disconnector according to one of the preceding claims, **characterised in that** each ramp (12A, 13A) emerges into the opening (9) via a rectilinear slot (14, 15) parallel to the axis (Z₁₁-Z'₁₁) of the wall (11).

11. Circuit-breaker/disconnector according to one of the preceding claims, **characterised in that** the insert (20) with fuse (21) has a cap (22) exhibiting an outer surface (22A) of cylindrical shape with a circular base, from which the lugs (23, 24) extend, the cap (22) exhibiting a locating means (22D) which is symmetrical in relation to a plane including the axis (Z₂₀-Z'₂₀) of the outer surface (22A), and **in that** the casing (1) has a fixed point of reference (1C) positioned in such a way as to indicate the locked position (F) of the insert (20) with fuse (21) in the casing (1) by its alignment with the locating means (22D).

12. Circuit-breaker/disconnector according to one of the preceding claims, **characterised in that** the opening (9) is in the form of a disc which is co-axial with the axis (Z₁₁-Z'₁₁) of the wall (11) extended by a region (19) delimited by two non-circular walls (11A1, 11A2) which are parallel to the axis (Z₁₁- Z'₁₁) of the wall (11), the tab (25) exhibiting a surface area smaller than that of the region (19) and performing the function of a locating pin at the time of introduction of the insert (20) with fuse (21) into the cavity (10).

## Patentansprüche

1. Lasttrennschalter einer elektrischen Leitung (L₂-L₃), umfassend ein Gehäuse, (1) das zwei Anschlussklemmen (2, 3) aufweist, die geeignet sind, um Abschnitte von elektrischen Leitungen (L₂, L₃) aufzunehmen, sowie eine Schaltvorrichtung (7, 7A, 8A, 8B), die geeignet ist, den Durchfluss eines elektrischen Stroms (I) zwischen den Anschlussklemmen (2, 3) zu trennen und wiederherzustellen, wobei das Gehäuse (1) einen offenen (9) Hohlraum (10) festlegt und geeignet ist, einen Einsatz (20) mit Sicherung (21) aufzunehmen, wobei der Hohlraum (10) nahe seiner Öffnung (9) durch eine mit dem Gehäuse (1) verbundene Wand (11) festgelegt ist, die den Einsatz (20) mit Sicherung (21) zu dem Hohlraum (10) leiten soll, wobei das Gehäuse (1) ein erstes Kontaktorgan (6) aufweist, das am Boden des Hohlraums (10) angeordnet ist und elektrisch mit einer der Anschlussklemmen (3) verbunden ist, sowie ein zweites Kontaktorgan (4), das zwischen der Öffnung (9) und dem ersten Kontaktorgan (6) angeordnet ist (4A) und elektrisch mit der anderen Anschlussklemme (2) verbunden ist, wobei der Lasttrennschalter Mittel zur Schnellverriegelung des Einsatzes (20) mit Sicherung (21) durch Verschraubung des Einsatzes (20) mit Sicherung (21), die auf eine Teilumdrehung des Winkels (α), der geringer oder gleich 270° ist, begrenzt ist, umfasst, wobei der Einsatz (20) mit Sicherung (21) geeignet ist, das erste (6) und das zweite (4) Kontaktorgan elektrisch zu verbinden, wenn er sich in verriegelter Position (F) befindet, und die Verriegelungsmittel umfassen mindestens eine Nase (23, 24), die mit dem Einsatz (20) mit Sicherung (21) verbunden ist, und mindestens eine Nut (12, 13) zur Aufnahme der Nase, die Wand (11) weist insgesamt eine zylinderartige Form (Z₁₁-Z'₁₁) auf mit einem teilweise kreisförmigen Sockel (9), und die Mittel zur Schnellverriegelung umfassen zwei Nasen (23, 24) und zwei Nuten (12, 13), die eine schraubenartige Rampe (12A, 13A) aufweisen, die sich auf einem begrenzten Teil (α) der Wand (11) erstreckt und auf der Höhe der Öffnung (9) des Hohlraums (10) endet, wobei jede Nut (12, 13) geeignet ist, eine der Nasen (23, 24) bei ihrer Einführung in den Hohlraum (10) zu leiten, **dadurch gekennzeichnet, dass** mindestens eine der Nuten (13) mit einem Sitz (18) endet, der einen Absatz (1 8A) zur Öffnung (9) in Bezug auf die entsprechende Rampe (13A) aufweist und gegen welchen die entsprechende Nase (23, 24) mit Hilfe eines elastischen Organs (6A) gehalten wird, wobei eine Kraft zum Zurückdrücken des Einsatzes (20) mit Sicherung (21) gemäß der Achse (Z₁₁-Z'₁₁) der Wand (11) und in Richtung der Öffnung (9) ausgeübt wird.

2. Lasttrennschalter nach Anspruch 1, **dadurch gekennzeichnet, dass** das zweite Kontaktorgan (4) fest zwischen dem ersten Kontaktorgan (6) und den Nuten (12, 13) montiert ist und dass der Einsatz (20) mit Sicherung (21) eine Lasche (25) aus elektrisch leitendem Material aufweist, die mit der Sicherung (21) verbunden ist und geeignet ist, mit dem zweiten Kontaktorgan (4) in Berührung zu kommen, wenn der Einsatz (20) mit Sicherung (21) sich in verriegelter Position (F) befindet.

3. Lasttrennschalter nach einem der Ansprüche 1 bis 2, **dadurch gekennzeichnet, dass** jede Nut (12, 13) eine Abflachung (16) aufweist, die die Rampe (12A, 13A) verlängert.

4. Lasttrennschalter nach einem der vorhergehenden Ansprüche, **dadurch gekennzeichnet, dass** das zweite Kontaktorgan (4) auf dem Umfang des Hohlraums (10) angeordnet ist und dass der Lasttrennschalter mildestens eine Schutzrippe (10A) umfasst, die aus einem elektrisch isolierenden Material hergestellt ist und die teilweise das zweite Kontaktorgan (4) bedeckt.

5. Lasttrennschalter nach Anspruch 2 und 4, **dadurch gekennzeichnet, dass** er zwei Schutzrippen (10A, 10C) umfasst, die insgesamt eben (X-Y) und untereinander parallel angeordnet sind und dass das zweite Kontaktorgan (4) einen Abschnitt (4A) umfasst, der dazu dient, den Kontakt mit der Lasche (25) herzustellen und der zwischen den beiden Rippen (10A, 10C) angeordnet ist, um einen Sitz (10B) für die Lasche (25) festzulegen.

6. Lasttrennschalter nach einem der vorhergehenden Ansprüche, **dadurch gekennzeichnet, dass** die Gewindesteigung der Rampen (12A, 13A) nach rechts ausgerichtet ist (H) und dass die beiden Nuten (12, 13) sich im Wesentlichen symmetrisch zu der Achse (Z₁₁-'Z'₁₁) der Wand (11) erstrecken.

7. Lasttrennschalter nach einem der vorhergehenden Ansprüche, **dadurch gekennzeichnet, dass** der Teil der Wand (11) auf einen Winkel (α) zwischen 85° und 105° begrenzt ist, um eine Teilumdrehung um etwa eine Vierteldrehung durchzuführen.

8. Lasttrennschalter nach einem der Ansprüche 2 bis 6, **dadurch gekennzeichnet, dass** der Teil der Wand (11) auf einen Winkel (a) zwischen 160° und 200° begrenzt ist, um eine Teilumdrehung um etwa eine halbe Drehung durchzuführen.

9. Lasttrennschalter nach einem der vorhergehenden Ansprüche, **dadurch gekennzeichnet, dass** die Steigungshöhe so festgelegt ist, dass die Höhe (C) der Steigung gemäß der Achse (Z₁₁-Z'₁₁) der Wand (11) zwischen 2 und 6 mm beträgt.

10. Lasttrennschalter nach einem der vorhergehenden Ansprüche, **dadurch gekennzeichnet, dass** jede Rampe (12A, 13A) über eine geradlinige Nut (14, 15), die parallel zu der Achse (Z₁₁-Z'₁₁) der Wand (11) verläuft, in die Öffnung (9) mündet.

11. Lasttrennschalter nach einem der vorhergehenden Ansprüche, **dadurch gekennzeichnet, dass** der Einsatz (20) mit Sicherung (21) eine Kappe (22) aufweist, die eine zylinderförmige Außenfläche (22A) mit einem kreisförmigen Sockel aufweist, von wo aus sich die Nasen (23, 24) erstrecken, wobei die Kappe (22) ein Peilungsmittel (22D) aufweist, das symmetrisch zu einer Ebene verläuft, die die Achse (Z₂₀-Z'₂₀) der Außenfläche (22A) umfasst, und dass das Gehäuse (1) einen Fixpunkt (1C) aufweist, der so angeordnet ist, dass die verriegelte Position (F) des Einsatzes (20) mit Sicherung (21) in dem Gehäuse (1) durch seine Ausrichtung mit dem Peilungsmittel (22D) anzeigt.

12. Lasttrennschalter nach einem der vorhergehenden Ansprüche, **dadurch gekennzeichnet**, die Öffnung (9) koaxial scheibenförmig zu der Achse (Z-₁₁-Z'₁₁) der Wand (11) ist, die durch einen Bereich (19) verlängert ist, der durch zwei Wände (11A1, 11A2) begrenzt ist, die nicht kreisförmig und parallel zu der Achse (Z₁₁-Z'₁₁) der Wand (11) verlaufen, wobei die Lasche (25) eine Oberfläche aufweist, die geringer ist als die des Bereichs (19) und die Aufgabe eines indizierten Steckplatzes bei der Einführung des Einsatzes (20) mit Sicherung (21) in den Hohlraum (10) übernimmt.
